# EUROPÄISCHE PATENTSCHRIFT

(11) **EP 2 619 433 B1**
(45) Veröffentlichungstag und Bekanntmachung des Hinweises auf die Patenterteilung: **05.01.2022**
(21) Anmeldenummer: 11767161.0
(22) Anmeldetag: 02.09.2011
(51) Int. Cl.: F02F 1/40

(54) **KÜHLMITTELMANTEL FÜR EINEN FLÜSSIGKEITSGEKÜHLTEN ZYLINDERKOPF**
COOLANT JACKET FOR A LIQUID-COOLED CYLINDER HEAD
CHEMISE DE REFROIDISSEMENT DESTINÉE À UNE CULASSE REFROIDIE PAR LIQUIDE

(30) Priorität: 21.09.2010 DE 102010041105
(43) Veröffentlichungstag der Anmeldung: 31.07.2013
(73) Patentinhaber: Bayerische Motoren Werke Aktiengesellschaft, 80809 München (DE)
(72) Erfinder: RUFFING, Wolfgang, 85716 Unterschleissheim (DE); RÜTTEN, Frank, 80797 München (DE); GUTZER, Ulrich, 80937 München (DE)
(86) Internationale Anmeldenummer: PCT/EP2011/004450
(87) Internationale Veröffentlichungsnummer: WO 2012/038033

(56) Entgegenhaltungen:
- EP-A2- 1 884 647
- DE-A1- 10 048 582
- DE-A1-102006 026 131
- DE-A1-102007 031 350
- DE-A1-102007 062 347
- DE-A1-102008 047 185

## Beschreibung

Die Erfindung betrifft einen flüssigkeitsgekühlten Zylinderkopf mit einem Kühlmittelmantel gemäß den Merkmalen aus dem Oberbegriff des Patentanspruchs 1.

Aus der DE 10 2008 047 185 A1 ist eine Kühlmittelströmungsweganordnung eines Zylinderkopfes einer Brennkraftmaschine bekannt, mit einem mindestens einem ersten Ventil des Zylinderkopfes zugeordneten Wegbereich und mindestens einem einer Zündkerze oder einem Dieselinjektor zugeordneten Wegabschnitt. Hierbei teilt sich der Kühlmittelströmungsweg in mindestens einen ersten und mindestens einen zweiten Teilströmungsweg auf, von denen der erste Teilströmungsweg auf einem höheren Niveau liegt als der zweite Teilströmungsweg. Der erste Teilströmungsweg weist einen dem ersten Ventil zugeordneten Wegbereich und der zweite Teilströmungsweg einen der Zündkerze oder dem Dieselinjektor zugeordneten Wegabschnitt auf.

Ein Kühlmittelmantel für einen flüssigkeitsgekühlten Zylinderkopf ist beispielsweise aus der DE 102 51 360 B4, von der die vorliegende Erfindung ausgeht, bekannt. In dieser deutschen Patentschrift ist ein flüssigkeitsgekühlter Zylinderkopf für eine mehrzylindrige Brennkraftmaschine beschrieben. Der Zylinderkopf weist eine Kühlmittelströmung auf, die von einem Kühlmitteleintritt auf einer Auslassseite zu einem Kühlmittelaustritt auf einer Einlassseite strömt. Weiter weist der Zylinderkopf einen Kühlmittelraum auf, der von Außenwänden, einem Zylinderkopfboden und einem Wasserraumdach begrenzt wird und eine Rippe, die an dem Wasserraumdach hängend, im Wesentlichen quer zur Kühlmittelströmung, als Strömungsleitelement hineinragt. Weiter sind mindestens ein Einlass- und zwei Auslassventile mit Gaswechselkanälen in jeweils einem Zylinderabschnitt angeordnet. Ferner ist ein Kühlmitteleintritt von unten in einen Kühlmittelverteilerkanal vorgesehen. Ausgehend von diesem Kühlmittelverteilerkanal ist jeweils ein seitlicher Kühlmittelkanal zwischen dem Gaswechselkanal eines Auslassventils und einer Schraubenpfeiffe einer Zylinderkopfschraube hindurchgeführt und ein mittlerer Kühlmittelkanal ist zwischen den zwei Gaswechselkanälen der Auslassventile hindurchgeführt. Der in dem deutschen Patent beschriebene flüssigkeitsgekühlte Zylinderkopf ist dadurch gekennzeichnet, dass der mittlere Kühlmittelkanal die Kühlmittelströmung auf die Rippe im Wasserraumdach leitet, die am Wasserraumdach mit einer Zündkerzenpfeiffe verbunden ist und in einem Bereich eines Auftreffpunktes der Kühlmittelströmung aus dem mittleren Kühlmittelkanal eine strömungsleitende Krümmung aufweist.

Ein derartiger, bekannter Kühlmittelmantel kühlt den Zylinderkopf nicht optimal, insbesondere im Bereich des größten Wärmeeintrags zwischen den Gaswechselauslassventilen und der Zündvorrichtung.

Aufgabe der vorliegenden Erfindung ist es, einen flüssigkeitsgekühlten Zylinderkopf mit einem Kühlmittelmantel aufzuzeigen, der o. g. Nachteil nicht aufweist.

Diese Aufgabe wird durch die Merkmale im kennzeichnenden Teil des Patentanspruchs 1 gelöst.

Die Gestaltung des Kühlmittelmantels ist derart, dass die Kühlmittelströmung von der Auslassseite vom Kurbelgehäuse, zylinderzentral kommend in den Zylinderkopf (optional auch seitlich neben den Gaswechselauslasskanälen) und dort nahe dem Brennraumdach zwischen den Gaswechselauslassventilen und um die Zündvorrichtung und die Brennstoffeinspritzvorrichtung zur Einlassseite hin erfolgt. Insbesondere umhüllt der Kühlmittelmantel den Gewindebereich der Zündvorrichtung weitgehend.

Gemäß der Erfindung ist vorgesehen, dass ein zweiter und ein dritter Teilkühlmittelmantel vorgesehen sind, die sich beidseitig benachbart zu dem ersten Teilkühlmittelmantel, vom Kurbelgehäuse kommend um den Gaswechselauslasskanal außen herum erstrecken und in Richtung Gaswechseleinlassseite in den ersten Teilkühlmittelmantel übergehen und sich weiter unmittelbar, ohne einen Sammelkanal in das Kurbelgehäuse erstrecken.

Vorteilhafte Weiterbildungen der Erfindung sind in den Unteransprüchen dargestellt.

Die Ausgestaltung gemäß Patentanspruch 2 verbessert nochmals die gesamte Kühlung des erfindungsgemäßen Zylinderkopfes, da die Wärmeabfuhr aus den Heißbereichen homogenisiert wird.

Die Ausgestaltung gemäß Patentanspruch 3 ist eine besonders bevorzugte Ausführungsvariante, bei der auch ein Abgaskrümmer in vorteilhafter Weise temperierbar ist, der entweder als separates Bauteil an den Zylinderkopf montierbar oder einstückig mit dem Zylinderkopf ist.

Im Folgenden ist die Erfindung anhand eines Ausführungsbeispieles in zwei Figuren näher erläutert.
- Fig. 1: zeigt eine Aufsicht auf einen dreidimensional dargestellten Kühlmittelmantel für einen flüssigkeitsgekühlten Zylinderkopf.
- Fig. 2: zeigt eine Unteransicht des Kühlmittelmantels für einen flüssigkeitsgekühlten Zylinderkopf.

Im Folgenden gelten in beiden Figuren für gleiche Elemente die gleichen Bezugsziffern.

Fig. 1 zeigt eine Aufsicht auf einen dreidimensional dargestellten Kühlmittelmantel 1 für einen nicht näher dargestellten flüssigkeitsgekühlten Zylinderkopf für eine Brennkraftmaschine mit einem Kurbelgehäuse. Der Kühlmittelmantel 1 entspricht einem Sandkern, der zum Gießen eines entsprechenden flüssigkeitsgekühlten Zylinderkopfes verwendet wird. Der Blick auf den Kühlmittelmantel 1 erfolgt aus Richtung des Kurbelgehäuses schräg auf eine Unterseite des Zylinderkopfes (im verbauten Zustand die dem Kurbelgehäuse zugewandte Seite). Der Zylinderkopf weist eine Gaswechseleinlassseite (ES) mit zwei Gaswechseleinlassventilen 2 und eine Gaswechselauslassseite (AS) mit zwei Gaswechselauslassventilen 3 auf. Da Bauelemente wie die Gaswechselventile 2, 3 oder weitere Kanäle nicht explizit dargestellt sind, sind stellvertretend die Orte beziffert, an denen sich üblicherweise diese Bauelemente befinden. Auslassseitig weist der Zylinderkopf weiter einen Gaswechselauslasskanal 9 auf. Zwischen den Gaswechselventilen 2, 3 ist einlassseitig ein Brennstoffeinspritzventil 4 und auslassseitig eine Zündvorrichtung 5 vorgesehen. Weiter ist in Fig. 1 ein Kühlmittelmantel 1 für nur einen einzigen Zylinder der Brennkraftmaschine dargestellt, wobei der Kühlmittelmantel 1 für beliebige Zylinderzahlen erweiterbar ist.

Der Kühlmittelmantel 1 besteht im Wesentlichen aus einem ersten, weitgehend mittig zwischen den Gaswechselauslassventilen 3 angeordneten Teilkühlmittelmantel 6, einem zweiten Teilkühlmittelmantel 7 und einem dritten Teilkühlmittelmantel 8 beidseitig benachbart angeordnet zu dem ersten Teilkühlmittelmantel 6. Jeder dieser Teilkühlmittelmäntel 6, 7, 8 weist vom Kurbelgehäuse kommend auslassseitig eine eigene Einströmstelle auf. Die Einströmung eines Kühlmittels ist symbolisch mit drei Pfeilen dargestellt. Die wesentlichen Strömungsrichtungen des Kühlmittels im Zylinderkopf sind ebenfalls durch Pfeile symbolisch dargestellt. Dabei erstreckt sich der Kühlmittelmantel 1 als ein erster Teilkühlmittelmantel 6 auslassseitig, vom Kurbelgehäuse kommend zwischen den Gaswechselauslassventilen 3 und anschließend radial außen um die Zündvorrichtung 5 und das Brennstoffeinspritzventil 4 und weiter in Richtung Gaswechseleinlassseite (ES) und weiter zurück in das Kurbelgehäuse. Ein Überströmen zurück in das Kurbelgehäuse an zwei Ausströmstellen ist wiederum durch zwei Pfeile symbolisch dargestellt.

Weiter erstrecken sich der zweite und der dritte Teilkühlmittelmantel 7, 8 beidseitig benachbart zu dem ersten Teilkühlmittelkanal 6, vom Kurbelgehäuse kommend weitgehend um den Gaswechselauslasskanal 9 herum und weiter in Richtung Gaswechseleinlassseite (ES) und erstrecken sich dann in den ersten Teilkühlmittelkanal 6. Weiter erstrecken sich der zweite und der dritte Teilkühlmittelmantel 7, 8 ausgehend von dem Gaswechselauslasskanal 9 beidseitig der Gaswechselventile 2, 3 in Richtung der Gaswechseleinlassseite (ES) und an den zwei Ausströmstellen wieder zurück in das Kurbelgehäuse.

In einer weiteren nicht dargestellten, besonders bevorzugten Ausführungsvariante ist für den Zylinderkopf auf der Gaswechselauslassseite (AS) ein Abgaskrümmer vorgesehen, wobei sich der zweite und der dritte Teilkühlmittelkanal 7, 8 zumindest abschnittsweise in den Abgaskrümmer erstrecken. Bei dieser Ausführungsform ist in vorteilhafter Weise eine Temperierung des Abgaskrümmers möglich. Der Abgaskrümmer kann hierbei ein separates Bauteil oder einstückig mit dem Zylinderkopf ausgebildet sein.

Fig. 2 zeigt eine Unteransicht auf den Kühlmittelmantel 1. Der Blick in Fig. 2 ist senkrecht auf eine Trennebene zwischen Zylinderkopf und Kurbelgehäuse gerichtet. Es gilt das gleiche wie zu Fig. 1 gesagte, wobei die Hauptströmrichtungen des Kühlmittels wiederum durch Pfeile dargestellt ist. Ein Einströmen des Kühlmittels in den Zylinderkopf ist an den Einströmstellen durch das Symbol O und ein Ausströmen des Kühlmittels aus dem Zylinderkopf ist an den Ausströmstellen durch das Symbol O dargestellt.

Die Gestaltung des Kühlmittelmantels 1 ist derart, dass die Kühlmittelströmung von der Gaswechselauslassseite (AS) vom Kurbelgehäuse, zylinderzentral kommend in den Zylinderkopf (optional auch seitlich neben den Gaswechselauslasskanälen) und dort nahe dem Brennraumdach zwischen den Gaswechselauslassventilen 3 und um die Zündvorrichtung 5 und die Brennstoffeinspritzventil 4 zur Gaswechseleinlassseite (ES) hin erfolgt. Insbesondere umhüllt der erste Teilkühlmittelmantel 6 den Gewindebereich der Zündvorrichtung 5 weitgehend.

Die optimale Kühlung des Zylinderkopfes ermöglicht hohe spezifische Leistungen und Drücke, auch bei hohen Kühlmitteltemperaturen und kostengünstiger, weniger temperaturfester Zylinderkopflegierung. Dies führt in vorteilhafter Weise zu einem Verbrauchs- und Kostenvorteil.

### Bezugszeichenliste:

- 1.: Kühlmittelmantel
- 2.: Gaswechseleinlassventile
- 3.: Gaswechselauslassventile
- 4.: Brennstoffeinspritzventil
- 5.: Zündvorrichtung
- 6.: erster Teilkühlmittelmantel
- 7.: zweiter Teilkühlmittelmantel
- 8.: dritter Teilkühlmittelmantel
- 9.: Gaswechselauslasskanal

- AS: Gaswechselauslassseite
- ES: Gaswechseleinlassseite

## Patentansprüche

1. Flüssigkeitsgekühlter Zylinderkopf mit einem Kühlmittelmantel (1) für eine Brennkraftmaschine mit einem Kurbelgehäuse, wobei der Zylinderkopf eine Gaswechseleinlassseite (ES) mit zwei Gaswechseleinlassventilen (2) und eine Gaswechselauslassseite (AS) mit zwei Gaswechselauslassventilen (3) aufweist, wobei der Zylinderkopf gaswechselauslassseitig (AS) einen Gaswechselauslasskanal (9) aufweist und wobei zwischen den Gaswechselventilen (2, 3) einlassseitig ein Brennstoffeinspritzventil (4) und auslassseitig eine Zündvorrichtung (5) vorgesehen ist, wobei sich der Kühlmittelmantel (1) als ein erster Teilkühlmittelmantel (6) auslassseitig, vom Kurbelgehäuse kommend zwischen den Gaswechselauslassventilen (3) und anschließend radial außen um die Zündvorrichtung (5) und das Brennstoffeinspritzventil (4) und weiter in Richtung Einlassseite (ES) erstreckt,
**dadurch gekennzeichnet, dass** ein zweiter und ein dritter Teilkühlmittelmantel (7, 8) vorgesehen sind, die sich beidseitig benachbart zu dem ersten Teilkühlmittelmantel (6), vom Kurbelgehäuse kommend um den Gaswechselauslasskanal (9) außen herum erstrecken und in Richtung Gaswechseleinlassseite (ES) in den ersten Teilkühlmittelmantel (6) übergehen und sich weiter unmittelbar, ohne einen Sammelkanal in das Kurbelgehäuse erstrecken.

2. Flüssigkeitsgekühlter Zylinderkopf nach Patentanspruch 1,
**dadurch gekennzeichnet, dass** sich der zweite und der dritte Teilkühlmittelmantel (7, 8) ausgehend von dem Gaswechselauslasskanal (9) beidseitig der Gaswechselventile (2, 3) in Richtung der Gaswechseleinlassseite (ES) und einlassseitig wieder in Richtung Kurbelgehäuse erstrecken.

3. Flüssigkeitsgekühlter Zylinderkopf nach Patentanspruch 1 oder 2, wobei für den Zylinderkopf auf der Gaswechselauslassseite ein Abgaskrümmer vorgesehen ist,
**dadurch gekennzeichnet, dass** sich der zweite und der dritte Teilkühlmittelmantel (7, 8) zumindest abschnittsweise in den Abgaskrümmer erstrecken.

## Claims

1. Liquid-cooled cylinder head having a coolant jacket (1) for an internal combustion engine with a crankcase, wherein the cylinder head has a gas exchange inlet side (ES) with two gas exchange inlet valves (2) and a gas exchange outlet side (AS) with two gas exchange outlet valves (3), wherein the cylinder head has a gas exchange outlet channel (9) at the gas exchange outlet side (AS), and wherein, between the gas exchange valves (2, 3), a fuel injection valve (4) is provided at the inlet side and an ignition device (5) is provided at the outlet side, wherein the coolant jacket (1) extends as a first partial coolant jacket (6), at the outlet side, between the gas exchange outlet valves (3) proceeding from the crankcase and subsequently radially at the outside around the ignition device (5) and the fuel injection valve (4) and onward in the direction of the inlet side (ES),
**characterized in that** a second and a third partial coolant jacket (7, 8) are provided which extend adjacent to the first partial coolant jacket (6) on both sides and around the outside of the gas exchange outlet channel (9) proceeding from the crankcase and transition in the direction of the gas exchange inlet side (ES) into the first partial coolant jacket (6) and extend onward directly, without a collecting channel, into the crankcase.

2. Liquid-cooled cylinder head according to Patent Claim 1,
**characterized in that** the second and the third partial coolant jacket (7, 8) extend to both sides of the gas exchange valves (2, 3) proceeding from the gas exchange outlet channel (9) in the direction of the gas exchange inlet side (ES) and, at the inlet side, extend again in the direction of the crankcase.

3. Liquid-cooled cylinder head according to Patent Claim 1 or 2, wherein an exhaust manifold is provided for the cylinder head on the gas exchange outlet side,
**characterized in that** the second and the third partial coolant jacket (7, 8) extend at least in certain sections into the exhaust manifold.

## Revendications

1. Culasse refroidie par un liquide munie d'une chemise de réfrigérant (1) pour un moteur à combustion interne muni d'un carter de moteur, la culasse présentant un côté d'entrée d'échange de gaz (ES) muni de deux soupapes d'entrée d'échange de gaz (2) et un côté de sortie d'échange de gaz (AS) muni de deux soupapes de sortie d'échange de gaz (3), la culasse comprenant sur le côté de sortie d'échange de gaz (AS) un canal de sortie d'échange de gaz (9) et, entre les soupapes d'échange de gaz (2, 3), une soupape d'injection de carburant (4) étant prévue sur le côté d'entrée et un dispositif d'allumage (5) sur le côté de sortie, la chemise de réfrigérant (1) s'étendant sous la forme d'une première chemise de réfrigérant partielle (6) sur le côté de la sortie, en arrivant du carter de moteur entre les soupapes de sortie d'échange de gaz (3) et ensuite radialement à l'extérieur autour du dispositif d'allumage (5) et de la soupape d'injection de carburant (4) et plus loin en direction du côté d'entrée (ES),
**caractérisée en ce qu'**une deuxième et une troisième chemise de réfrigérant partielle (7, 8) sont prévues, qui s'étendent des deux côtés au voisinage de la première chemise de réfrigérant partielle (6), en arrivant du carter de moteur autour du canal de sortie d'échange de gaz (9) à l'extérieur et se raccordent en direction du côté d'entrée d'échange de gaz (ES) à la première chemise de réfrigérant partielle (6) et s'étendent plus loin directement, sans canal collecteur, dans le carter de moteur.

2. Culasse refroidie par un liquide selon la revendication 1, **caractérisée en ce que** la deuxième et la troisième chemise de réfrigérant partielle (7, 8) s'étendent en partant du canal de sortie d'échange de gaz (9) des deux côtés des soupapes d'échange de gaz (2, 3) en direction du côté d'entrée d'échange de gaz (ES) et sur le côté d'entrée à nouveau en direction du carter de moteur.

3. Culasse refroidie par un liquide selon la revendication 1 ou 2, un collecteur de gaz d'échappement étant prévu pour la culasse sur le côté de sortie d'échange de gaz, **caractérisée en ce que** la deuxième et la troisième chemise de réfrigérant partielle (7, 8) s'étendent au moins en sections dans le collecteur de gaz d'échappement.
